# EUROPÄISCHE PATENTANMELDUNG

(11) **EP 0 115 758 A1**
(43) Veröffentlichungstag der Anmeldung: **15.08.1984**
(21) Anmeldenummer: 83890236.9
(22) Anmeldetag: 28.12.1983
(51) Int. Cl.: F02B 25/20, F02B 25/22

(54) **Schlitzgesteuerte Zweitaktbrennkraftmaschine**

(30) Priorität: 07.01.1983 AT 45/83
(71) Anmelder: Rabl, Alfred, 2340 Mödling (AT)
(72) Erfinder: Rabl, Alfred, 2340 Mödling (AT)
(74) Vertreter: Köhler-Pavlik, Johann, Dipl.-Ing.

(57) **Zusammenfassung**

Schlitzgesteuerte Zweitaktbrennkraftmaschine mit Kurbelkastenspülpumpe und einer Spülluftvorlageeinrichtung. Neben der üblichen Einrichtung für die Brenngemischansaugung über einen Vergaser in den Kurbelkasten (7) sind weitere Kanäle (9, 10 bzw. 20, 21) in der Zylinderwand (1) und am Kolben (5) für eine Luftansaugung in den Kolbenhohlraum (8) vorgesehen.

## Beschreibung

Die Erfindung betrifft eine schlitzgesteuerte Zweitaktbrennkraftmaschine mit Kurbelkastenspülpumpe und einer Spülluftvorlageeinrichtung, wobei die Spülluft und das Brenngemisch voneinander getrennt über Kanäle dem Brennraum zugeführt werden.

An den Brenngemischüberströmkanälen angeordnete Ventile für die Ansaugung von Spülluft sind bekannt. Bei diesen wurde die Spülluft in den Kurbelkasten eingesaugt und magerte das Brenngemisch zu sehr ab. Als echte Spülluftvorlage vor dem Brenngemisch beim Gaswechsel blieb nicht viel übrig und der erwartete Erfolg blieb daher aus.

Diese Nachteile können vermieden werden, wenn in den Kurbelkasten Brenngemisch und in den Kolbenhohlraum Luft eingebracht wird und diese geschichtet bleiben bis sie beim Gaswechselvorgang getrennt in den Brennraum übersetzen können. Die Spülluft soll beim Übersetzen in den Brennraum durch entsprechende Führung und Anordnung der Spülluft-überströmkanäle das Brenngemisch vor dem Austritt in den Auslaß behindern und selbst anstatt dem Brenngemisch in den Auslaß verloren gehen.

Der Erfindungsgegenstand ist dadurch gekennzeichnet, daß das Brenngemisch in den Kurbelkasten einströmt, und daß der Kolben eine Öffnung aufweist, welche intermittierend mit einem in der Zylinderwand vorgesehenen Spülluft zuführenden Kanal in Verbindung tritt und beim Aufwärtsgang des Kolbens Frischluft zum Kolbenboden einströmen läßt und daß nahe dem Kolbenboden und bzw. oder in der Zylinderwand ein Kanal vorgesehen ist, durch welchen am Ende des Kolbenniederganges die komprimierte Luft aus dem Bereich des Kolbenbodens in den Zylinderraum strömt.

In der Zeichnung sind zwei Ausführungsbeispiele des Erfindungsgegenstandes im Schnitt dargestellt.

Die erfindungsgemäße Zweitaktbrennkraftmaschine nach Beispiel Figur 1 mit der allgemein bekannten Umkehrspülung besitzt einen am Zylinder 1 angeordneten Einlaßkanal 2 für das Brenngemisch und beiderseits des Auslaßkanales 4 Brenngemisch-Uberströmkanäle 3 und Spülluft-Überströmkanäle 16. Hierbei ist durch die Schnittzeichnung bedingt nur je ein Kanal 3 und 16 ersichtlich. Der Kolben 5 weist außenseitig einen parallel zur Längsachse verlaufenden Kanal 10 auf, der an seinem oberen Ende in den Kolbenhohlraum mündet. Während eines Teiles der Hubbewegung ist der Kanal 10 mit dem Kanal 9 auf der Zylinderwand 1 in Verbindung. Das außenseitige Ende des Kanales 9 schließt an den Kanal 11 mit zwischengeschalteten Rückschlagventil 12 an. Der Kanal 11 mündet im Vergaser 6 zwischen Vergaserdüse 17 und einer Drosselklappe 13. Geht der Kolben nach unten erfolgt eine Verbindung des Kanals 15 im Kolben 5 mit dem Spülluft-Überströmkanal 16 in der Zylinderwand 1. Die Bohrung 15 endet nach dem Kolbenboden 23, womit sicher nur Luft über die Kanäle 16 in den Brennraum gelangt.

Die erfindungsgemäße Zweitaktbrennkraftmaschine arbeitet in folgender Weise: in der Darstellung nach Fig. 1 ist der Kolben 5 in Ansaugstellung, wobei über den Vergaser 6 und dem Einlaßkanal 2 das Brenngemisch unter den Kolben 5 in den Kurbelkastenraum des Kurbelkastens 7 gelangt. Dieses gelangt jedoch nicht auch in den Kolbenhohlraum 8, weil über die Kanäle 9 und 10 in den Kolbenhohlraum Spülluft gesaugt wird.

Mit dem Kanal 11 wird bezweckt, daß die Spülluft gleichermaßen mit dem Brenngemisch von der Drossel 13 mitgesteuert wird. Zudem genügt ein Luftfilter, ein Rückschlagventil 12 und nur eine Kanalführung in den Kolbenhohlraum. Die Spülluftansaugung kann auch gesondert, unabhängig vom Vergaser erfolgen, wenn man auf die Mitsteuerung verzichten will. Der Kanal 10 überstreicht mit abwärtsgleitendem Kolben 5 einen Steg 14 im Ansaugkanal 2, womit eine Verbindung vom Kanal 10 zum Ansaugkanal 2 unterbunden ist.

Der Vergaser 6 kann ebensogut ein Vergaser mit Drosselkolben sein, der die Spülluftansaugung mitsteuert.

Geht der Kolben 5 nach unten, wird zunächst die Luft im Kolbenhohlraum 8 und das Brenngemisch im Kurbelkasten 7 verdichtet, wobei die Schichtung zum größten Teil aufrecht erhalten bleibt. Mit Öffnung des Auslasses 4 strömt das Altgas aus dem Brennraum. Sobald die Öffnungen 15 im Kolben 5 mit den überströmkanälen 16 in Verbindung kommen, und die obere Kolbenkante die Überströmkanten 3 freigibt, strömt die Luft über die Luft-Überströmkanäle 16 und das Brenngemisch über die Brenngemisch-Überströmkanäle 3 in den Brennraum. Die zwischen Auslaß und Brenngemisch vorgelagerte Luft hat einen kurzen Weg zum Auslaß und geht daher anstelle des Brenngemisches in den Auslaß verloren. Mit der Figur 2 wird aufgezeigt, wie ein Kanal im Kolben für den Lufteinlaß in den Kolbenhohlraum wie auch für die Luftüberströmung in den Brennraum geeignet ist.

Der Kolben weist wie in Figur 1 einen Kanal 20 auf, der an seinem oberen Ende mit einer Öffnung 21 in den Kolbenhohlraum 8 mündet. Beim Aufwärtsgang des Kolbens 5 ist der Kanal 20 mit dem Luft-Uberstrcmkanal 18 und dem Ventil 24 in Verbindung, wodurch Luft in den Kolbenhohlraum 8 gelangt. Zugleich gelangt Brenngemisch über die Öffnung 25 aus einem Vergaser, nicht gezeichnet, in den Kurbelkasten 7. Mit Abwärtsgang des Kolbens 5 verdichten Luft im Kolbenhchlraum und Brenngemisch im Kurbelkasten. Sobald die Uberströmkanäle 18 und 26 durch die Kolbenkante freigegeben sind, strömt das Brenngemisch über den Kanal 26 und Luft über den Kanal 18 in den Brennraum. Dabei behindert die Luft das Brenngemisch vor dem Ausströmen in den Auslaß 4.

Man kann die nach Figur 2 dargestellte Spülluftkonstruktion ohne den Rahmen der Erfindung zu verlassen anstatt mit dem Überströmkanal 26 mit den Überströmkanälen 3 wie in Figur 1 dargestellt betreiben.

Der wesentliche Gedanke der Erfindung liegt darin, daß im Kolben eine Öffnung vorhanden ist, welche mit einer Zufuhröffnung für Frischluft im Zylinder taktweise in Verbindung gebracht wird, sodaß Frischluft in den oberen Teil des Innenraumes des Kolbens gelangen kann, von wo sie durch einen in der Zylinderwand vorgesehenen überströmkanal oder durch die Öffnung 15 komprimiert in den Zylinder überführt wird. Es können aber auch beide Durchbrechungen, d.h. die Öffnung 15 und der Kanal 16 gemeinsam vorhanden sein. Bei der Ausführungsform nach Figur 2 könnte dann der überströmkanal 16 und die Öffnung 15 wegfallen. Als dritte Variante könnten auch beide Maßnahmen gemeinsam vorhanden sein. Bei der Ausführungsform nach Figur 2 wird in der dargestellten Lage des Kolbens Frischluft über den Überströmkanal 18 und über die Öffnung 21 in das Kolbeninnere strömen. Ein Ausströmen von Frischluft in den Zylinder 19 ist nicht möglich, da die Frischluft am Einströmen durch das Altgas gehindert wird. Geht der Kolben nunmehr nach oben, überdeckt er den Umlenkkanal 18, es strömt Frischluft durch die Öffnung 21 noch in das Kolbeninnere hinein, solange bis die Öffnung 21 außerhalb des überströmkanals 18 zu liegen kommt. Beim Niedergehen des Kolbens wird die Luft im Kolbeninneren komprimiert und sobald der Kolben die Lage nach Figur 2 erreicht hat, d.h., daß er den Überströmkanal in Richtung zum Zylinder freigibt, wird die komprimierte Luft des Innenraumes des Kolbens über den überströmkanal 18 in den Zylinderraum einströmen. Bei dieser Ausführungsform ist der Überströmkanal 16 durch den Überströmkanal 18 ersetzt. Es können natürlich, wie gesagt, beide Kanäle nebeneinander vorhanden sein. Der Frischgaskanal 3 der Figur 1 ist bei der Ausführungsform nach Figur 2 durch den

Kanal 26 ersetzt. Der Kanal 25 entspricht dem Ansaugkanal 6 und der Kanal 3 dem Kanal 26. Es könnte aber auch entweder der Kanal 3 oder der Kanal 26 vorhanden sein.

## Patentansprüche

1. Schlitzgesteuerte Zweitaktbrennkraftmaschine mit Kurbelkastenspülpumpe und einer Spülluftvorlageeinrichtung, wobei die Spülluft und das Brenngemisch voneinander getrennt über Kanäle dem Brennraum zugeführt werden, dadurch gekennzeichnet, daß das Brenngemisch in den Kurbelkasten einströmt, und daß der Kolben (5) eine Öffnung (10 bzw. 21) aufweist, welche intermittierend mit einem in der Zylinderwand vorgesehenen Spülluft zuführenden Kanal (9 bzw. 18) in Verbindung tritt und beim Aufwärtsgang des Kolbens (5) Frischluft zum Kolbenboden (23) einströmen läßt und daß nahe dem Kolbenboden (23) und bzw. oder in der Zylinderwand ein Kanal (15, 16 bzw. 18, 21) vorgesehen ist, durch welchen am Ende des Kolbenniederganges die komprimierte Luft aus dem Bereich des Kolbenbodens in den Zylinderraum strömt.

2. Zweitaktbrennkraftmaschine nach Anspruch 1, dadurch gekennzeichnet, daß der Kolben (5) außenseitig einen längsverlaufenden Kanal (10 bzw. 20) aufweist, welcher in die Öffnung (21) des Kolbens mündet und zum Frischluft führenden Kanal (18 bzw. 9) hin offen ist.

3. Zweitaktbrennkraftmaschine nach den Ansprüchen 1 und 2, dadurch gekennzeichnet, daß der Kanal (9) in der Zylinderwand (1) mit einem Kanal (11) im Vergaser (6) verbunden ist und von einer der Vergaserdüse (17) vorgeschalteten Drossel (13), Drosselkolben od.dgl. mitgesteuert wird.

4. Zweitaktbrennkraftmaschine nach Anspruch 1, dadurch gekennzeichnet, daß der nahe dem Boden (23) des Kolbens (5) in dessen Innenraum (8) mündende Kanal (15) unter den Kolbenringen (22) austritt.

5. Zweitaktbrennkraftmaschine nach den Ansprüchenl und 3, dadurch gekennzeichnet, daß in der Ansaugöffnung (2) ein Mittelsteg (14) angeordnet ist.

6. Zweitaktbrennkraftmaschine nach den Ansprüchen 1, 2 und 4, dadurch gekennzeichnet, daß ein luftführender Überströmkanal (18) sowie ein Brenngemisch führender Überströmkanal (26) vorgesehen sind, die in einer Ebene übereinander angeordnet sind.
